# EUROPÄISCHE PATENTSCHRIFT

(11) **EP 0 614 208 B1**
(45) Veröffentlichungstag und Bekanntmachung des Hinweises auf die Patenterteilung: **23.04.1997**
(21) Anmeldenummer: 94102534.8
(22) Anmeldetag: 19.02.1994
(51) Int. Cl.: H01H 73/18, H01H 9/34

(54) **Lichtbogenlöschanordnung, insbesondere für einen Leitungsschutzschalter und Schütze**
Arc quenching device in particular for an automatic cut-out or contactors
Dispositif d'extinction d'arc, en particulier pour un disjoncteur de protection de ligne ou des contacteurs

(30) Priorität: 27.02.1993 DE 4306226
(43) Veröffentlichungstag der Anmeldung: 07.09.1994
(73) Patentinhaber: ABB PATENT GmbH, D-68309 Mannheim (DE)
(72) Erfinder: Eppe, Klaus-Peter, D-69412 Eberbach (DE); Huber, Peter, D-69121 Heidelberg (DE); Kommert, Richard, D-69124 Heidelberg (DE)
(74) Vertreter: Rupprecht, Klaus, Dipl.-Ing.

(56) Entgegenhaltungen:
- CH-A- 348 437
- DE-A- 1 926 693
- DE-A- 2 816 352
- DE-B- 1 021 054
- DE-U- 7 027 838

## Beschreibung

Die Erfindung betrifft eine Lichtbogenlöschanordnung für ein elektrisches Schaltgerät, insbesondere für einen Leitungsschutzschalter und Schütze gemäß dem Oberbegriff des Anspruches 1 (DE-A-1 021 054).

Es sind Lichtbogenlöschanordnungen insbesondere bei Leitungsschutzschaltern bekannt geworden, in denen ein zwischen einem bewegbaren und einem feststehenden Kontaktstück bei einer Ausschaltung gezogener Lichtbogen gelöscht wird. Dabei ist den Kontaktstücken jeweils eine Lichtbogenleitschiene zugeordnet, auf die die jeweiligen Fußpunkte des Lichtbogens gelangen und die den Lichtbogen in ein Lichtbogenlöschblechpaket führen, in welchem der Lichtbogen gelöscht wird. Der Raum vor dem Lichtbogenlöschblechpaket, der als Vorkammer bezeichnet ist, ist zur Lenkung des Lichtbogens beidseitig mit Platten aus Isolierstoff abgedeckt. Die Bewegung des Lichtbogens wird bewirkt durch die Zuordnung der Kontaktstücke sowie der Strompfade zueinander, durch die ein elektrisches Feld erzeugt wird, welches den Lichtbogen in die Lichtbogenkammer treibt; von Bedeutung sind weiterhin die Dynamik und die durch den Lichtbogen erzeugten Druckverhältnisse sowie die Formgebung der Leitschienen und die Zuordnung der Vorkammer zu den Lichtbogenlöschblechen. Bei bestimmten Leitungsschutzschaltern können auch Saugbleche verwendet werden, mit denen der Lichtbogen in Richtung Lichtbogenlöschblechpaket beschleunigt wird. Diese gesamten Parameter bestimmen die Löschwirkung des Schaltgerätes.

Aus der DE 28 16 352 C2 ist ein elektrisches Schaltgerät bekannt geworden, bei dem vor der Kontaktstelle eine Platte angeordnet ist, die ein Zurückströmen der Lichtbogenlöschgase in den Bereich vor die Kontaktstelle, also in den Bereich des Schaltschlosses verhindern soll. Dadurch, daß der Kontakthebel durch die Sperrplatte hindurchgreift, ist ein Schlitz gebildet, durch den die Lichtbogenlöschgase gleichwohl nach vorne austreten können.

Aus der DE-A 10 21 054 ist eine Schaltkammer für elektrische Schaltgeräte bekannt geworden, bei der eine Sperrplatte in Lichtbogenlaufrichtung gesehen vor der Kontaktstelle angeordnet ist, wobei der Stromfluß durch den Kontakthebel, das bewegliche und das feste Kontaktstück sowie einer Stromzuführung zum festen Kontaktstück eine U-förmige Blasschleife bildet, die den Lichtbogen entlang von an die Kontaktstelle anschließenden Lichtbogenhörnern in die Löschkammer treibt. Die Platte ist federnd beaufschlagt und läuft dem beweglichen Kontakthebel hinterher und dichtet den Löschkammerraum nach vorne, also zum Drehpunkt des Drehhebels hin ab.

Aufgabe der Erfindung ist es, eine Lichtbogenlöschanordnung der eingangs genannten Art, wie sie aus der DE-A 10 21 054 bekannt geworden ist, zu schaffen, bei der die Bewegung des Lichtbogens in das Lichtbogenlöschblechpaket auch zu Beginn der Schalthandlung beschleunigt ist.

Diese Aufgabe wird erfindungsgemäß gelöst durch die Merkmale des Anspruches 1.

Erfindungsgemäß also befindet sich die Sperrplatte vor der Kontaktstelle und vor dem Kontakthebel und der Kontakthebel selbst wird zwischen dem Ende, an dem das bewegliche Kontaktstück angeformt ist, und einem sich in entgegengesetzte Richtung erstreckenden Teilbereich als Lichtbogenleitschiene genutzt.

Der Sperrsteg, der sich vor der Lichtbogenlöschanordnung befindet, wirkt wie eine Art Druckabstoßsteg, mit dem der Lichtbogen mit sehr hoher Geschwindigkeit aus der Kontaktstelle heraus in die Richtung zum Lichtbogenlöschblechpaket gelenkt wird. Durch den Sperrsteg wird die Lichtbogenlaufgeschwindigkeit deutlich erhöht, was auch darauf zurückzuführen ist, daß die durch den Lichtbogen entstehende Gase nicht nach vorne, also entgegen der Laufrichtung abströmen können.

In bevorzugter Weise ist die Sperrplatte oder der Sperrsteg so ausgerichtet, daß er etwa senkrecht zum Kontakthebel verläuft, wenn sich dieser in Einschaltstellung befindet.

Anhand der Zeichnung, in der einige Ausführungsbeispiele der Erfindung dargestellt sind, sollen die Erfindung sowie weitere vorteilhafte Ausgestaltungen und Verbesserungen der Erfindung näher erläutert und beschrieben werden.

Es zeigen:
- Figuren 1 bis 4: je eine Ausgestaltung einer Lichtbogenlöschanordnung, in schematischer Darstellung und
- Figur 5: eine Seitenansicht gemäß Pfeilrichtung V der Figur 1.

Die Lichtbogenlöschanordnung gemäß Figur 1 besitzt einen schwenkbaren Kontakthebel 10, an dessen freiem Ende ein bewegbares Kontaktstück 11 befestigt ist, wogegen das andere freie Ende an einer nicht näher dargestellten Achse drehbar aufgelagert ist, so daß der Kontakthebel bei einer Schalthandlung entgegen dem Uhrzeigersinn nach unten (in der Zeichnung) verschwenkt. Der bewegliche Kontakt wirkt mit einem feststehenden Kontakt 12 zusammen, der an einer Stromzuführungsbahn 13 befestigt ist, die U-förmig gebogen ist, wobei sie den einen Schenkel bildet, wogegen der andere Schenkel 14 parallel zu Lichtbogenlöschblechen 15 verläuft. Der Abschnitt, der den Grund der U-Form bildet und die beiden Schenkel 13 und 14 miteinander verbindet, dient dabei zusammen mit dem Schenkel 14 als Lichtbogenleitschiene.

Senkrecht zu dem Kontakthebel 10 verläuft ein Schenkel 18 einer zweiten Lichtbogenleitschiene, die L-förmig gebogen ist und deren anderer Schenkel 19 parallel zu dem Schenkel 14 und parallel zu den Lichtbogenlöschblechen 15 verläuft, so daß die Lichtbogenlöschbleche 15 zwischen den beiden Schenkeln 14 und 19 aufgenommen sind.

Wie aus Figur 5 ersichtlich ist, besitzt der Schenkel 17 der Lichtbogenleitschiene 18 eine Aussparung 20, in der der Kontakthebel 10 den Schenkel 17 durchgreift und in der er auch bewegbar ist.

Wenn zwischen den beiden Kontaktstücken 11 und 12 ein Lichtbogen entsteht, wird sich dieser Lichtbogen im wesentlichen in Pfeilrichtung P zu den Löschblechen 15 hin bewegen. Dabei läuft bei einer Ausschaltung der eine Fußpunkt des Lichtbogens entlang der Leitschiene 16, wogegen der andere Fußpunkt auf den Kontakthebel 10 kommutiert und von dort auf die Lichtbogenleitschiene 18. Dadurch bildet der Kontakthebel 10 einen Teil der Lichtbogenleitschiene, oder besser Lichtbogenleitschienenanordnung, die den am beweglichen Kontaktstück entstehenden Lichtbogenfußpunkt hin in das Lichtbogenlöschblechpaket treibt.

In Richtung der Bewegung des Lichtbogens gesehen, befindet sich vor den Kontaktstücken 11 und 12 eine Sperrplatte 21, die als Druckabstoßplatte dient und die verhindert, daß beim Ziehen des Lichtbogens entstehende Gase entgegen der Lichtbogenlaufrichtung P nach vorn abströmen können. Zwischen dem Schenkel 13, dem Kontakthebel 10 und der Sperrplatte 21 befindet sich unmittelbar nach der Öffnung der beiden Kontaktstücke 11 und 12 ein in Lichtbogenlaufrichtung P offener Raum, durch den die Gase abströmen und dadurch den Lichtbogen in die Lichtbogenlöschbleche treiben können. Dadurch wird eine erhebliche Beschleunigung in Richtung Lichtbogenlöschbleche 15 bewirkt.

Daß bei dieser Lichtbogenlöschanordnung noch weitere Maßnahmen, wie beispielsweise Vorkammerplatten vorgesehen sind, die den Raum 22 vor den Lichtbogenlöschblechen 15 seitlich abdecken, ist selbstverständlich. Von Bedeutung ist noch der zwischen dem Kontakthebel 10 und dem die Aussparung 20 seitlich begrenzenden Vorsprung 23 befindliche Spalt 24; dieser sollte gerade so groß gemacht werden, daß durch den Spalt 24 keine Gase abströmen können. Weiterhin soll der Spalt klein genug sein, um ein Kommutieren des Lichtbogens vom Kontakthebel 10 hin zum Schenkel 17 zu gewährleisten.

Die Figur 2 zeigt eine Variante der Ausführung nach Figur 1. Man erkennt die Sperrplatte 21 und den Kontakthebel 10 mit dem beweglichen Kontaktstück 11. Der ortsfeste, feststehende Kontakt 12 ist an einer Stromführungsleitschiene 25 befestigt, die einen ersten Schenkel 26 bildet, der zusammen mit einem zweiten Schenkel 27, der senkrecht zum ersten Schenkel 26 verläuft, eine L-Form bildet. Parallel zum zweiten Schenkel 27 befinden sich die Lichtbogenlöschbleche 15 und parallel zu den Lichtbogenlöschblechen verläuft eine geradlinig ausgebildete Lichtbogenleitschiene 28, die etwa senkrecht zu dem Kontakthebel 10 und parallel zu der Sperrplatte 21 verläuft. Der Kontakthebel 10 durchgreift die Leitschiene 28 in der gleichen Weise wie der Kontakthebel 10 den Schenkel 17. Die Aussparung 20 ist hier ebenfalls vorhanden, nicht aber aus Vereinfachungsgründen dargestellt.

Während der Lichtbogen aufgrund der Ausführung nach Figur 1 einen Weg von etwa 180° zurücklegt, ist die Lichtbogenlaufrichtung lediglich um einen Winkel von 90° gekrümmt, ansonsten ist das Vorsehen der Sperrplatte 21 identisch wie bei der Ausführung nach Figur 1.

Die Figur 3 zeigt eine weitere Ausführungsform, bei der die Lichtbogenlöschbleche 15 wieder parallel zum Kontakthebel 10 verlaufen, wobei allerdings der Kontakthebel in Einschaltstellung die Lichtbogenlöschbleche 15 auf einer Seite begrenzt. Das bewegbare Kontaktstück 11 wirkt mit dem feststehenden Kontaktstück 12 zusammen, das an einer Stromzuführungsschiene 30 befestigt ist, die einen Schenkel 32 einer Z-förmigen Lichtbogenleitschiene 31 bildet. Der andere Schenkel 33 ist über einen mit dem Schenkel 32 verbundenen, unter einem stumpfen Winkel alpha verlaufenden Verbindungssteg 34 mit diesem verbunden. Die Lichtbogenlaufrichtung ist dadurch ebenfalls Z-förmig.

Bei der Ausführungsform nach Figur 4 ist parallel zum Kontakthebel 10 mit dem bewegbaren Kontaktstück 11 eine Kontaktträgerschiene 40 angeordnet, an dem das feststehende Kontaktstück 12 befestigt ist. Im eingeschalteten Zustand ist die Schiene 40 um die Dicke der beiden Kontaktstücke 11 und 12 vom Kontakthebel entfernt und Lichtbogenlöschbleche befinden sich zwischen dem Kontakthebel und der Schiene 40 nicht. Vor den Kontaktstücken 11 und 12 befindet sich in gleicher Weise wie bei den anderen Ausführungsformen die Sperrplatte 21.

Bei allen Ausführungsformen gemäß den Figuren 1 bis 4 läuft der eine Lichtbogenfußpunkt vom festen Kontaktstück an der Lichtbogenleitschiene 13, 16, 14; 26, 27; 31, 32, 33; 40 hin zu einer Löscheinrichtung, wogegen der andere Fußpunkt zunächst auf dem Kontakthebel 10 läuft, bevor er bei den Ausführungen nach den Figuren 1 und 2 auf die Leitschiene 18 bzw. 28 kommutiert. Bei den Ausführungen nach den Figuren 3 und 4 bleibt der Fußpunkt auf dem Kontakthebel 10 und gelangt mit dem Kontakthebel 10 als Lichtbogenleitschiene zu den Löschblechen 15 (Figur 3) oder zu einer anderen Löscheinrichtung, die in Figur 4 nicht dargestellt ist.

## Patentansprüche

1. Lichtbogenlöschanordnung für einen elektrischen Schalter, insbesondere für einen Leitungsschutzschalter oder ein Schütz, mit einer ein an einem schwenkbaren oder parallel zu sich zur Kontaktstellenöffnung verschiebbaren Kontakthebel (10) an dessen Ende angebrachtes bewegliches (11) und ein feststehendes Kontaktstück (12) aufweisenden, in einem Löschkammerraum befindlichen Kontaktstelle, an der bei einer Schalthandlung ein Lichtbogen entsteht, dessen Fußpunkte von den Kontaktstücken (11, 12) auf Lichtbogenleitschienen kommutieren, die den Lichtbogen einer Löscheinrichtung (15), vorzugsweise einem Lichtbogenlöschblechpaket, zuführen, wobei der Kontakthebel (10) einen Teilabschnitt der Lichtbogenleitschienen bildet, dadurch gekennzeichnet, daß in Lichtbogenlaufrichtung (P) gesehen vor der Kontaktstelle (11, 12) und vor dem Kontakthebel (10) vor dessen kontaktstücknahem Ende eine Sperrplatte (21) vorgesehen ist, die den Löschkammerraum (22) im Bereich vor der Kontaktstelle (11, 12) nach vorn hin, also entgegen der Lichtbogenlaufrichtung (P), abdichtet, so daß eine Gasströmung in den Raum vor der Kontaktstelle verhindert ist, und daß ein zwischen dem beweglichen Kontaktstück (11) und dem kontaktstückfernen Ende befindlicher Kontakthebelabschnitt als Lichtbogenlaufschiene dient.

2. Lichtbogenlöschanordnung nach Anspruch 1, mit einem schwenkbaren Kontakthebel, an dem das bewegliche Kontaktstück befestigt ist, dadurch gekennzeichnet, daß die Sperrplatte (21) senkrecht zum Kontakthebel (10) verläuft, wenn sich dieser in Einschaltstellung befindet.

## Claims

1. Arc quenching arrangement for an electric switch, in particular for a circuit-breaker or a contactor, having a moving contact stud (11), which is mounted on the end of a contact lever (10) which can pivot or can be displaced parallel to itself with respect to the contact point opening, is located in an extinction chamber space, and at which there is produced during a switching operation an arc whose roots commutate from the contact studs (11, 12) to arc runner rails which feed the arc to a quenching device (15), preferably an arc splitter stack, the contact lever (10) forming a segment of the arc runner rails, characterized in that, seen in the arc running direction (P), a blocking plate (21) is provided in front of the contact point (11, 12) and in front of the contact lever (10) in front of the end thereof near the contact stud, and seals the extinction chamber space (22), to the front in the region in front of the contact point (11, 12), that is to say against the arc running direction (P), with the result that a gas flow into the space in front of the contact point is prevented, and in that a contact lever section located between the moving contact stud (11) and the end remote from the contact stud serves as an arc runner rail.

2. Arc quenching arrangement according to Claim 1, having a pivotable contact lever on which the moving contact stud is fastened, characterized in that the blocking plate (21) extends perpendicularly to the contact lever (10) when the latter is in the closed position.

## Revendications

1. Dispositif d'extinction d'arc pour un interrupteur électrique, en particulier pour un disjoncteur de protection de ligne ou un contacteur, comprenant un contact se trouvant dans une chambre d'extinction et présentant une pièce de contact (11) mobile disposée à l'extrémité d'un levier de contact (10) pivotant ou mobile en translation parallèlement à lui-même en vue de l'ouverture du contact, et une pièce de contact (12) fixe, contact auquel est produit, lors d'une opération de commutation, un arc électrique dont les pieds sont commutés des pièces de contact (11, 12) sur des rails de guidage d'arc qui amènent l'arc à un dispositif d'extinction (15), de préférence un paquet de tôles d'extinction d'arc, le levier de contact formant une partie des rails de guidage d'arc, caracterisé par le fait qu'une plaque d'arrêt (21) est prévue dans le sens de déplacement (P) de l'arc en avant du contact (11, 12) et en avant du levier de contact (10), en avant de l'extrémité dudit levier, proche de la pièce de contact, cette plaque fermant la chambre d'extinction (22) dans la zone située en avant du contact (11, 12) vers l'avant, donc à l'encontre du sens de déplacement (P) de l'arc, de manière à empêcher un flux de gaz dans l'espace situé en avant du contact, et que la partie du levier de contact se trouvant entre la pièce de contact (11) mobile et l'extrémité éloignée de la pièce de contact sert de rail de guidage d'arc.

2. Dispositif suivant la revendication 1, avec un levier de contact pivotant auquel est fixée la pièce de contact mobile, caractérisé par le fait que la plaque d'arrêt (21) est orientée perpendiculairement au levier de contact (10) lorsque ce dernier se trouve en position de fermeture.
